# EUROPÄISCHE PATENTSCHRIFT

(11) **EP 0 132 626 B1**
(45) Veröffentlichungstag und Bekanntmachung des Hinweises auf die Patenterteilung: **09.11.1988**
(21) Anmeldenummer: 84107606.0
(22) Anmeldetag: 30.06.1984
(51) Int. Cl.: B41F 7/28

(54) **Vorrichtung zum Befeuchten der Druckplatte an Rotationsdruckmaschinen**
Damping device for the printing plate of a rotary printing machine
Dispositif de mouillage de la plaque d'une rotative à imprimer

(30) Priorität: 23.07.1983 DE 3326699
(43) Veröffentlichungstag der Anmeldung: 13.02.1985
(73) Patentinhaber: Heidelberger Druckmaschinen Aktiengesellschaft, D-69019 Heidelberg (DE)
(72) Erfinder: Pyliotis, Dimitrios, D-6906 Leimen (DE)
(74) Vertreter: Stoltenberg, Heinz-Herbert Baldo

(56) Entgegenhaltungen:
- DE-A- 1 940 661
- DE-B- 1 127 370
- DE-C- 804 933
- FR-A- 2 232 444
- GB-A- 362 131

## Beschreibung

Die Erfindung bezieht sich auf eine Vorrichtung zum Befeuchten der Druckplatte an Rotationsdruckmaschinen gemäß dem Oberbegriff des Anspruchs 1.

Ein derartiges Feuchtwerk ist aus der DE-A 23 28 953 bekannt und dient dazu, die Druckplatte vor dem Farbauftrag mit einer gleichmäßig Feuchtmittelschicht zu benetzen. Die hier vorgesehene Bürstenwalze muß hart an die Dosierwalze angestellt sein, um den Farb-Flüssigkeitsbelag aufzureißen. Hierdurch soll die Verreibung der hochviskosen Farbe verbessert werden.

Eine andersartige Ausführung (GB-A 362 131) verwendet Bürsten an der Feuchtkastenwalze, die das zu viel geförderte Feuchtmittel abbürsten sollen. Zum Verdunsten von Feuchtmittel sind diese Bürsten nicht vorgesehen.

Man ist bei der Konzeption von Hochleistungsmaschinen bestrebt, die Feuchtmittelschicht so dünn wie möglich aufzutragen, um keine Veränderung des Bedruckstoffes zu bewirken und trotzdem ein einwandfreies Druckbild zu erhalten. Der hierfür zur Verfügung stehende Spielraum ist sehr gering, so daß an moderne Feuchtwerke hohe Anforderungen gestellt werden. Obwohl es hiermit möglich ist, einen gleichmäßigen und sehr dünnen Feuchtmittelfilm über die Länge des Plattenzylinders aufzubringen, kommt es bei bestimmten Druckarbeitgn bereichsweise zu einem Überangebot an Feuchtmittel. Dies ist z. B. der Fall, wenn, bedingt durch das Druckbild, in einem Bereich weniger Feuchtmittel benötigt wird, als über die sonstige Plattenlänge. Nachdem dies für den Fachmann im Druckbild sichtbar ist, besteht das Problem, das zugeführte Feuchtmittel in dem Bereich etwas zu reduzieren.

Die Aufgabe der Erfindung ist es, eine Vorrichtung der eingangs genannten Art so auszubilden, daß auch bei sehr geringen Feuchtmittelmengen eine feinfühlige Dosierung in bestimmten Bereichen der Druckplatte erreicht wird, ohne einen größeren technischen Aufwand.

Die Aufgabe wird gemäß den kennzeichnenden Merkmalen des Anspruchs 1 gelöst. Der Vorteil dieser Lösung ist, daß durch das Kontaktieren der Borsten der Bürstenwalze mit der Dosierwalze sehr kleine Feuchtmittelmengen von dieser abgenommen werden, die sich bei der weiteren Drehung der Bürstenwalze verflüchtigen. Diese Wirkung wird durch die Vervielfachung der Oberfläche des abgenommenen Feuchtmittelfilms und die damit erzielte höhere Trockengeschwindigkeit erreicht. Bei einem Feuchtmittelfilm von etwa 5-10 Mikrometer Dicke auf der Dosierwalze reicht die durch die Bürstenwalze abgenommene Feuchtmittelmenge im Normalfall aus, um das Überangebot an Feuchtmittel in der jeweiligen Zone abzubauen.

Mit den Unteransprüchen werden vorteilhafte Ausgestaltungen der Erfindung erreicht, wobei durch die Verwendung von kurzen Bürstenwatzen gemäß Anspruch 2 eine gezielte Reduzierung des Feuchtmittelfilms möglich ist. Wird jedoch die Bürstenwalze mit einer Länge ausgeführt, die der Dosierwalze entspricht und an diese angestellt, so muß die Feuchtmittelzufuhr geringfügig erhöht werden, um das natürliche Verdunsten des Feuchtmittels auszugleichen. Hier kann dann durch entsprechende Anordnung der Abstreifer ebenfalls in bestimmten Bereichen die Feuchtmittelmenge reduziert werden. Bei Verwendung von Saugdüsen gemäß Anspruch 4 genügt die durch die Düsen erzeugte intensivere Trocknung der Borsten bereits für die Reduzierung des Feuchtmittels.

Ein Ausführungsbeispiel der Erfindung ist in der Zeichnung schematisch dargestellt.

In bekannter Weise ist auf dem Plattenzylinder 1 eine Druckplatte aufgespannt, die im Wesentlichen durch Auftragwalzen 2,3 eingefeuchtet wird. Beide Auftragwalzen stehen über eine Zwischenwalze 4 in Kontakt. Hierbei drehen sich die genannten drei Walzen 2-4 mit der Umfangsgeschwindigkeit des Plattenzylinders.

Mit der Auftragwalze 3 steht eine Dosierwalze 5 in Kontakt, die mit geringerer Geschwindigkeit angetrieben wird. Die Dosierwalze 5 besitzt eine harte, wasserfreundliche Oberfläche und rollt mit der Feuchtkastenwalze 6 ab, die eine elastische Oberfläche aufweist. Die Feuchtkastenwalze 6 dreht sich teilweise im Feuchtmittel 7, das in einem Feuchtmittelkasten 8 vorgesehen ist. Das von der Feuchtkastenwalze 6 mitgenommene Feuchtmittel wird zwischen dieser und der Dosierwalze 5 durch den Anstelldruck soweit dosiert, daß nur ein Feuchtmittelfilm von etwa 5-10 Mikrometer auf der Dosierwalze 5 vorhanden ist. Durch Veränderung der Umfangsgeschwindigkeit der Dosierwalze 5 kann sodann mehr oder weniger Feuchtmittel an die Auftragwalze 3 übergeben werden, wobei dies geschwindigkeitsabhängig erfolgt.

Der Dosierwalze 5 ist eine Bürstenwalze 9 zugeordnet, die z. B. mit der Umfangsgeschwindigkeit der Dosierwalze 5 abrollt. Hierbei nehmen die Borsten 10 geringe Feuchtmittelmengen von der Dosierwalze 5 auf und lassen diese durch ihre vergrößerte Oberfläche kurzzeitig verdunsten. Die Bürstenwalze 9 kann im gezeigten Ausführungsbeispiel nur eine Teillänge der Dosierwalze 5 einnehmen und ist auf Hebeln 11 gelagert, die auf einer Traverse 12 befestigt sind. Die Hebel 11 sind an einem Klemmkörper 18 angeordnet und sowohl schwenkbar als auch seitlich verschiebbar befestigt.

Entspricht die Länge der Bürstenwalze 9 der Länge der Dosierwalze 5, so können in bestimmten Bereichen einstellbare Abstreifer 13 vorgesehen sein, die ein Abspritzen von Feuchtmittel bewirken. Das abgespritzte Feuchtmittel wird von Blenden 14, 15, die an einem mit den Hebeln 11 verschiebbaren Klemmkörper 18 befestigt sind, über die Feuchtkastenwalze 6 dem Feuchtmittelvorrat 7 zugeführt. Anstelle der Abstreifer 13 können Saugdüsen 16 verwendet werden, die das überschüssige Feuchtmittel absaugen bzw. durch die Saugwirkung zum Verdunsten bringen. Die Saugdüsen 16 sind über eine Schlauchleitung 17 mit einem nicht dargestellten Saugaggregat verbunden. Die Saugwirkung ist hierbei für die einzelnen Saugdüsen unterschiedlich einstellbar.

## Patentansprüche

1. Vorrichtung zum Befeuchten der Druckplatte an Rotationsdruckmaschinen mit einer Feuchtkastenwalze (6), einer Dosierwalze (5) und einer auf der Dosierwalze abrollenden Bürstenwalze (9), mit feuchtmittelauftragenden Walzen (2, 3) zur Erzeugung eines gleichmäßigen Feuchtmittelfilms von etwa 5-10 J.Lm Dicke und mit, der Bürstenwalze (9) in bestimmten Zonen zugeordneten Abstreifern (13, 14) zum Entfernen von überschüs' sigem Feuchtmittel derart, daß die Bürstenwalze (5) im Bereich mit zu hohem Feuchtmittelanteil einen Teil des Feuchtmittels übernimmt.

2. Vorrichtung nach Anspruch 1, dadurch gekennzeichnet, daß die Bürstenwalze (9), eine Teillänge der Dosierwalze (5) aufweist und axial verschiebbar und abstellbar gelagert ist.

3. Vorrichtung nach Anspruch 1, dadurch gekennzeichnet, daß die Bürstenwalze (9) die Länge der Dosierwalze (5) aufweist und die Abstreifer (13) das überschüssige Feuchtmittel in den Feuchtmittelbehälter (8) zurückspritzen.

4. Vorrichtung nach Anspruch 1 und 3, dadurch gekennzeichnet, daß die Abstreifer als Saugdüsen (14) ausgebildet sind, die das überschüssige Feuchtmittel absaugen.

## Claims

1. Device for dampening a printing plate of a rotary printing machine comprising a dampening-medium fountain roller (6), a metering roller (5), a brush roller (9) rolling on said metering roller, dampening-medium application rollers (2, 3) for forming a uniform dampening-medium film of about 5 to 10 IJ.m and strippers (13, 14) being assigned to said brush roller (9) in respective zones for removing excessive dampening medium such that said brush roller (9) absorbs part of the dampening medium in an area featuring an excessive amount of dampening medium.

2. Device according to Claim 1, characterized in that said brush roller (9) has a length which is only part of that of said metering roller (5), said brush roller being mounted so as to be axially displaceable and disengageable.

3. Device according to Claim 1, characterized in that said brush roller (9) has the length of said metering roller (5) and that said strippers (13) spray back excessive dampening medium into a dampening-medium fountain (8).

4. Device according to Claim 1, characterized in that said strippers are designed as suction nozzles (14) sucking away excessive dampening medium.

## Revendications

1. Dispositif pour mouiller la plaque d'impression sur les presses à imprimer rotatives comprenant un rouleau barboteur (6), un rouleau doseur (5) et une brosse rotative (9) qui roule sur le rouleau doseur, ainsi que des rouleaux mouilleurs (2. 3) servant à former un film de fluide de mouillage uniforme d'environ 5 à 10 wm d'épaisseur et que des racleurs (13, 14) associés à la brosse rotative (9) dans des zones déterminées et qui servent à éliminer le fluide de mouillage en excès, de telle manière que la brosse rotative (5) prenne une partie du fluide de mouillage dans la région qui porte une trop forte quantité de fluide de mouillage.

2. Dispositif selon la revendication 1, caractérisé en ce que la brosse rotative (9) possède une longueur égale à une partie de la longueur du rouleau doseur (5) et qu'elle .est montée de manière à pouvoir coulisser axialement et s'écarter.

3. Dispositif selon la revendication 1, caractérisé en ce que la brosse rotative (9) possède une longueur égale à celle du rouleau doseur (5) et que les racleurs (13) renvoient le fluide de mouillage en excès au bac à fluide de mouillage (8).

4. Dispositif selon les revendications 1 et 3. caractérisé en ce que les racleurs sont constitués par des suceurs (14) qui aspirent le fluide de mouillage en excès.
